# EUROPÄISCHE PATENTSCHRIFT

(11) **EP 0 835 180 B1**
(45) Veröffentlichungstag und Bekanntmachung des Hinweises auf die Patenterteilung: **22.12.1999**
(21) Anmeldenummer: 96918598.2
(22) Anmeldetag: 22.06.1996
(51) Int. Cl.: B41F 7/10, B41F 21/10, B41F 21/05, B41C 1/05, B41F 31/02, B41F 5/02

(54) **BOGENOFFSETROTATIONSDRUCKMASCHINE**
SHEET-FED, OFFSET ROTARY PRESS
ROTATIVE OFFSET A FEUILLES

(30) Priorität: 30.06.1995 DE 19523378
(43) Veröffentlichungstag der Anmeldung: 15.04.1998
(62) Teilanmeldung aus: 98118430.2
(73) Patentinhaber: Koenig & Bauer Aktiengesellschaft, 97080 Würzburg (DE)
(72) Erfinder: BOLZA-SCHÜNEMANN, Hans-Bernhard, D-97074 Würzburg (DE)
(86) Internationale Anmeldenummer: DE9601102
(87) Internationale Veröffentlichungsnummer: WO9702143

(56) Entgegenhaltungen:
- EP-A- 0 359 957
- WO-A-90/02044
- WO-A-95/25015
- DE-A- 4 303 797
- DE-C- 43 474
- DE-C- 238 264
- DE-C- 432 853
- DE-C- 435 592
- DE-C- 521 874
- FR-A- 564 212
- GB-A- 10 154
- US-A- 1 880 369
- US-A- 1 919 462
- US-A- 1 941 241
- US-A- 3 384 011

## Beschreibung

Die Erfindung betrifft eine Bogenoffsetrotationsdruckmaschine gemäß dem Anspruch 1. Eine ähnliche Druckmaschine ist z.B. aus der DE-C-432853 oder aus der US-A-3384011 bekannt.

Aus der DE-PS 435 592 ist eine Dreizylinder-Rotationsgummidruckmaschine bekannt, bei der Platten- und Gummizylinder mindestens je zwei Druckflächen besitzen und ein Druckzylinder eine Druckfläche mehr als der Gummizylinder aufweist.

Nachteilig an dieser Druckmaschine ist, daß Passerprobleme auftreten können, da ein zu bedruckender Bogen schon von einem Greifersystem vom Druckzylinder abgenommen wird, bevor dieser Bogen vollständig bedruckt ist.

Die DE 43 03 797 A1 und die FR-A-564 212 zeigen Bogenoffsetrotationsdruckmaschinen, bei denen ein Bogen erst nach Beendigung eines Druckvorganges zwischen Gummizylinder und Druckzylinder von einem bogenabführenden Greifersystem übernommen wird.

Die WO 90/02044 beschreibt eine Rotationsdruckmaschine mit einer auf einem Formzylinder angeordneten, laserbeschreibbaren Druckplatte. Dem Formzylinder ist ein axial verfahrbares Laser-Schreibsystem zugeordnet.

Durch die GB-A-10 154 A.D. 1915 ist eine Bogenrotationsdruckmaschine für Mehrfarbendruck mit einem zentralen Druckzylinder bekannt. Diesem Druckzylinder sind zwei jeweils drei Druckflächen aufweisende Formzylinder zugeordnet.

Die EP 0 359 957 A2 zeigt eine Druckmaschine mit einem Kurzfarbwerk. Das Kurzfarbwerk besteht im wesentlichen aus einer Kammerrakel, einer Rasterwalze und einer Farbauftragwalze.

Die DE-PS 521 874 beschreibt eine Bogenrotationsdruckmaschine für direkten Mehrfarbendruck mit einem Formzylinder und einem Druckzylinder. Dabei weist der Formzylinder vier Druckflächen und der Druckzylinder fünf Greifersysteme auf.

Die US-A-19 19 462 zeigt eine Bogenrotationsdruckmaschine für direkten Mehrfarbendruck, wobei einem zentralen Druckzylinder fünf Formzylinder zugeordnet sind.

Der Erfindung liegt die Aufgabe zugrunde, eine Bogenrotationsoffsetdruckmaschine zu schaffen.

Diese Aufgabe wird erfindungsgemäß durch eine Bogenoffsetrotationsdruckmaschine mit den Merkmalen des Anspruches 1 gelöst.

In vorteilhafter Weise wird durch die erfindungsgemäße Bogenoffsetrotationsdruckmaschine ein Mehrfarbendruck mit einem Passer höchster Genauigkeit erreicht, da die zu bedruckenden Bogen während aller Druckvorgänge in einem einzigen Greifersystem auf einem Druckzylinder gehalten werden. Die bedruckten Bogen werden erst von einem weiteren Greifersystem übernommen und vom Druckzylinder abgeführt, nachdem der Bogen vollständig bedruckt wurde.
Durch die Verwendung einer mit dem Druckzylinder synchronisierten Bogenzuführeinrichtung, die die zuzuführenden Bogen vom Stillstand auf umfangsgeschwindigkeit des Druckzylinders beschleunigt, wird auch bei hohen Geschwindigkeiten (z. B. 12.000 Bogen pro Stunde) eine sichere Bogenzufuhr mit einem sehr genauen Anlagepasser erreicht.
Von besonderem Vorteil ist, daß den Formzylindern Laser-Schreibsysteme zugeordnet sind und somit laserbebilderbare Platten direkt in der Druckmaschine bebildert werden (Computer-to-Press). Dadurch treten keine Passerschwierigkeiten infolge der Plattenmontage auf dem Formzylinder oder infolge Fehler während der Herstellung der Platten auf. Somit kann auf Umfangs-, Seiten- oder Schrägregistereinstellvorrichtungen verzichtet werden.
Die farbzonenlosen Kurzfarbwerke minimieren die Rüstzeiten und vereinfachen die Bedienung der Druckmaschine. Insbesondere ermöglichen die Kurzfarbwerke eine sehr kleine Baugröße der gesamten Druckmaschine. Die Kurzfarbwerke sind nur mit jeweils einer Druckfläche des Formzylinders in Kontakt, so daß im abgestellten Zustand eine mehrfache überrollung nur gegen eine Rasterwalze erfolgt. Durch unterschiedliche Durchmesser von Auftragwalze und Rasterwalze wird ein vorhandenes Farbrelief in Umfangsrichtung verringert.
Die Rasterwalze wirkt mit einer Kammerrakel zusammen, die Reste des Farbreliefs vollständig entfernt und einen völlig gleichmäßigen Farbfilm auf der Rasterwalze erzeugt.
Feuchtwerke entfallen bei Verwendung von für Trockenoffset geeigneten Platten, so daß bekannte durch Feuchtmittel hervorgerufene Probleme, wie beispielsweise Emulgieren oder verstärktes Schablonieren, nicht entstehen können.
Anlagestapel und Auslagestapel befinden sich auf einer Seite, was die Bedienbarkeit verbessert. Zudem befindet sich die zu bedruckende Seite der zuzuführenden Bogen unten, während bei den abgeführten Bogen des Auslagestapels die bedruckte Seite oben ist. Dadurch ist ein Wenden der Stapel nach dem Schöndruck nicht notwendig, um einen Widerdruck der Bogen durchzuführen.

Die erfindungsgemäße Bogenoffsetrotationsdruckmaschine ist kompakt, minimiert die Rüstzeiten, vereinfacht die Bedienung und garantiert trotzdem mehrfarbige, schablonierfreie Qualitätsdrücke bei hervorragenden Passer. Somit eignet sich diese Bogenoffsetrotationsdruckmaschine besonders für kleine Auflagen in einem Bereich von 100 bis 20.000 Bogen.

Zudem wird eine mindestens doppelte Einfärbung der Farbauftragwalze dadurch erreicht, daß die Umfangslänge der einzufärbenden Druckfläche kleiner oder gleich einer Umfangslänge der zugeordneten Farbauftragswalze ist.

Die erfindungsgemäße Bogenoffsetrotationsdruckmaschine ist in der Zeichnung dargestellt und wird im folgenden näher beschrieben.

Es zeigen
- Fig. 1: eine schematische Seitenansicht der Bogenoffsetrotationsdruckmaschine;
- Fig. 2: eine schematische Darstellung eines Nockengetriebes zur Steuerung von Farbauftragwalzen.

Ein Schuppenanleger 1 ist einer Bogenanlage 2 einer Bogenoffsetrotationsdruckmaschine vorgeschaltet. Diese Bogenanlage 2 ist in Seitengestellen 3, 4 der Bogenoffsetrotationsdruckmaschine gelagert und besteht im wesentlichen aus einer Seitenausrichteeinrichtung, beispielsweise einer Saugziehmarke 6, einer Bogenzuführeinrichtung 7 und Vordermarken 8, 9.
Beispielsweise ist die Bogenzuführeinrichtung 7 als rotierende Stopptrommel 7 ausgeführt, die am Umfang mit zwei um 180° versetzten, sich in Richtung einer Drehachse 11 der Stopptrommel 7 erstreckenden Greifersystemen 12, 13 versehen ist. Im Bereich dieser Greifersysteme 12, 13 ist jeweils eine Reihe, d. h. mindestens zwei, Vordermarken 8, 9 angeordnet. Der Antrieb der Stopptrommel 7 erfolgt beispielsweise synchronisiert zum Maschinentakt mittels eines nichtdargestellten Elektroantriebes, der jeweils innerhalb von 180° bezogen auf die Stopptrommel 7 diese von Stillstand auf Umfangsgeschwindigkeit eines Druckzylinders 14 beschleunigt und anschließend wieder bis zum Stillstand abbremst. Die Bogenzuführeinrichtung 7 kann auch als Schwinger oder Saugtrommel ausgeführt sein oder auch mehrstufig aus Kombinationen von Saugtrommel und Stopptrommel bzw. Schwinger arbeiten und ist unterhalb von zuzuführenden Bogen angeordnet.

Der zentrale Druckzylinder 14 mit einem Durchmesser d14, z. B. d14 = 396 mm, der einem dreifachen Nenndurchmesser dn = 132 mm entspricht, ist mit drei jeweils um 120° versetzten, sich parallel zu dessen Drehachse 16 erstreckenden Greifersystemen 17, 18, 19 versehen. Diese steuerbaren, mit Greiferauflagen 103, 104, 106 zusammenwirkenden Greifersysteme 17, 18, 19 werden mittels Kurvenrollen, die mit veränderbaren Steuerkurven zusammenwirken, zum öffnen und Schließen betätigt.
Mit diesem Druckzylinder 14 wirken zwei einen doppelten Nenndurchmesser dn aufweisende Gummizylinder 21, 22 mit einem Durchmesser d21 bzw. d22, z. B. d21 = 264 mm bzw. d22 = 264 mm zusammen, die jeweils zwei gleich große, gegenüberliegende Druckflächen 23, 24 bzw. 26, 27 aufweisen. Der jeweilige Gummizylinder 21, 22 kann mit zwei Gummitüchern 28, 29 bzw. 31, 32 entsprechend den zugeordneten Druckflächen 23, 24 bzw. 26, 27 oder auch mit einem einzigen, den beiden Druckflächen 23, 24 bzw. 26, 27 entsprechenden Gummituch belegt werden.
Diesen Gummizylindern 21, 22 sind entsprechende Formzylinder 33, 34 zugeordnet. Die doppeltgroßen Formzylinder 33, 34 mit einem Durchmesser d33 bzw. d34, z. B. d33 = 264 mm bzw. d34 = 264 mm, weisen ebenfalls zwei den Druckflächen 23, 24 bzw. 26, 27 der Gummizylinder 21, 22 zugeordnete Druckflächen 36, 37 bzw. 38, 39 auf. Diese Druckflächen 36, 37 bzw. 38, 39 werden beispielsweise von druckformtragende Platten 41, 42 bzw. 43, 44 gebildet, wobei jede dieser Druckflächen 36, 37 bzw. 38, 39 der Formzylinder 33, 34 mit einer eigenen Platte 41, 42 bzw. 43, 44 oder auch beide Druckflächen 36, 37 bzw. 38, 39 mit einer gemeinsamen Platte, die dann zwei Druckformen trägt, versehen sein kann. Vorzugsweise werden spezielle, für den wasserlosen Offsetdruck geeignete Platten 41, 42, 43, 44 verwendet, so daß auf Feuchtwerke verzichtet werden kann. Die beschriebene Bogenoffsetrotationsmaschine arbeitet mit Flachdruckplatten. Es ist aber auch möglich Hochdruckplatten zu verwenden (Letterset). Jedem Formzylinder 33, 34 ist ein eigenes Laser-Schreibsystem 46, 47 zur direkten Bebilderung dazu geeigneter Platten 41, 42, 43, 44 zugeordnet. Diese Platten 41, 42, 43, 44 befinden sich vor der Bebilderung auf den Formzylindern 33, 34 und können den Formzylindern 33, 34 einzeln zugeführt werden. Es ist aber auch möglich den Formzylinder 33, 34 mit einem Hohlraum zu versehen und dort Vorrats- und Aufnahmespindel einer laserbeschriftbaren Folie anzuordnen.
Gummi- und Formzylinder 21, 22 bzw. 33, 34 können jeweils,mit mehr als zwei Druckflächen ausgestattet sein, wobei der Druckzylinder 14 dann z. B. ein Greifersystem mehr oder weniger trägt als die Anzahl der Druckflächen eines Formzylinders 33, 34. Die Anzahl der Greifersysteme 17, 18, 19 des Druckzylinders 14 ist ungleich der Anzahl der Druckflächen 36, 37 des Formzylinders 33.
Die beiden Laser-Schreibsysteme 46, 47 sind im Ausführungsbeispiel gemeinsam auf einer sich parallel zu der Drehachse 16 des Druckzylinders 14 erstreckenden Traverse 48 gelagert. Dabei befinden sich beispielsweise eine Vielzahl von unabhängigen Laserdioden an einem festen Standort und sind jeweils mit einem Ende eines Lichtleiters verbunden. Die anderen Enden der Lichtleiter sind auf einem Schlitten eng nebeneinander angeordnet, wobei auf jeden Formzylinder 33, 34 jeweils eine Vielzahl (z. B. 64) der Lichtleiter ausgerichtet sind. Der Schlitten ist parallel zur Längsrichtung der Formzylinder 33, 34 auf der Traverse 48 axial verfahrbar. Die beiden Formzylinder 33, 34 können so gleichzeitig bebildert werden. Es ist auch möglich auf den axial verfahrbaren Schlitten zu verzichten und die Lichtleiter ortsfest, auf den jeweiligen Formzylinder 33, 34 ausgerichtet anzuordnen, wobei dann eine der gewünschten Auflösung des Druckbildes entsprechende Anzahl von Lichtleitern über eine gesamte Länge der Formzylinder 33, 34 vorgesehen ist.
Es kann auch ein einziges Bebilderungsystem angeordnet sein, das wahlweise beiden Formzylindern 33, 34 zugeordnet werden kann, beispielsweise mittels einer Schwenkeinrichtung, oder dessen Strahlen derart abgelenkt werden, daß beide Formzylinder 33, 34 bebildert werden können.

Jede der Druckflächen 36, 37, 38, 39 der beiden Formzylinder 33, 34, wird von einem eigenen Farbwerk 49, 51, 52, 53 eingefärbt. Dazu sind die Farbwerke 49, 51, 52, 53 an die Formzylinder 33, 34 alternierend an- und abstellbar, so daß jeweils nur die zugehörige Druckfläche 36, 37, 38, 39 eingefärbt wird. Diese als Kurzfarbwerke ausgeführten Farbwerke 49, 51, 52, 53 bestehen im wesentlichen jeweils aus einer die Druckfläche 36, 37, 38, 39 einfärbenden Farbauftragwalze 54, 56, 57, 58 einer angetriebenen Rasterwalze 59, 61, 62, 63 einer Kammerrakel 64, 66, 67, 68 und einer Auffangwanne 69. Die jeweilige Farbauftragwalze 54, 56, 57, 58 kann auch angetrieben ausgeführt sein, wobei ein mit der Rasterwalze 59, 61, 62, 63 gemeinsamer Antrieb oder ein eigener unabhängiger, beispielsweise regelbarer Antrieb vorgesehen sein kann. Ein Durchmesser d54, d56, d57, d58, z. B. = 123 mm, der Farbauftragwalzen 54, 56, 57, 58 ist von einem Durchmesser d59, d61, d62, d63, z. B. = 117 mm, der Rasterwalzen 59, 61, 62, 63 verschieden. Damit ist eine Umfangslänge der einzufärbenden Druckfläche 36, 37, 38, 39 kleiner oder gleich der Umfangslänge der zugeordneten Farbauftragswalze 54, 56, 57, 58. Die ein Arbeits- und Schließrakelblatt 71, 72 aufweisende Kammerrakel 64, 66, 67, 68 führt der Rasterwalze 59, 61, 62, 63 Druckfarbe zu, die mittels des Arbeitsrakelblattes 71 dosiert wird.
überschüssige, von der Rasterwalze 59, 61, 62, 63 mittels des jeweiligen Schließrakelblatts 72 abgerakelte Druckfarbe wird von der Auffangwanne 69 aufgenommen und einem Farbkreislauf wieder zugeführt. Rasterwalze 59, 61, 62, 63 und gummierte Farbauftragwalze 54, 56, 57, 58 sind in ständigen Kontakt miteinander, während die Farbauftragwalze 54, 56, 57, 58 synchronisiert zum jeweiligen Formzylinder 33, 34 an die zugehörige Druckfläche 36, 37, 38, 39 anstellbar ist. Dazu ist jeweils die Farbauftragwalze 54, 56, 57, 58 beidseitig in um die Rasterwalze 59, 61, 62, 63 schwenkbare, einarmige Hebel 72, 73, 74, 76 gelagert. Diese Hebel 72, 73, 74, 76 können mechanisch, z. B. mittels eines Nockengetriebes, oder elektrisch, z. B. mittels eines mit einem Druckmittel beaufschlagbaren Arbeitszylinders 78, 79, 81, 82 zusammenwirkenden Magnetventil betätigt werden.
Dabei sind deren Farbauftragwalzen mit den übrigen Farbwalzen des konventionellen Farbwerkes in ständigem Kontakt und von dem jeweiligen Formzylinder 33, 34, nur die jeweilige zugeordnete Druckfläche 36, 37, 38, 39 einfärbend, an- und abstellbar.
In Produktionsrichtung ist nach den beiden Gummizylindern 21, 22 eine Kettenräder 83 aufweisende Kettenradwelle 84 angeordnet, die mit dem Druckzylinder 14 zusammenwirkt. Eine Länge l, z. B. 414 mm, eines von zwei Zentralen 85, 90 des Gummizylinders 22 und Druckzylinders 14 bzw. Kettenradwelle 84 und Druckzylinder 14 begrenzten Kreisbogens 95 auf der Mantelfläche des Druckzylinders 14 ist größer als eine Länge, z. B. 360 mm, der Bogen bei maximalem, für diese Maschine zulässigen Format. Ein von der Zentralen 90 des Druckzylinders 14 und der Kettenradwelle 84 und von der Zentralen 100 des Druckzylinders 14 und der Stopptrommel 7 eingeschlossener Winkel Alpha, z. 8. Alpha = 60°, ist kleiner als ein Winkel Beta, z. B. Beta = 120°, der von zwei aufeinanderfolgenden Greifersystemen 17, 18 gebildet wird. Die Kettenradwelle 84 führt eine Kette 86 eines Kettengreiferauslegers 87. Diese Kette 86 ist mit z. B. vier Kettengreifersystemen 88, 89, 91, 92 ausgestattet, wobei ein Abstand a, z. B. 829 mm, zweier Kettengreifersysteme 88, 89, 91, 92 zueinander bei gestreckter Kette 86 einer Umfangslänge eines Gummi- bzw. Plattenzylinders 21, 22 bzw. 33, 34 entspricht.
Diese so ausgestaltete, endlose Kette 86 wird von einer zweiten Kettenradwelle 93 umgelenkt und läuft zum Druckzylinder 14 zurück. Dieser Abstand a kann aber auch dann kleiner ausgeführt sein, wenn die Kette ungleichförmig, z. B. zur Bogenablage verlangsamt, umläuft.

Die Funktionsweise der erfindungsgemäßen Bogenoffsetdruckmaschine ist folgendermaßen:
Der Schuppenanleger 1 vereinzelt Bogen von einem Stapel 94 und führt diese über einen Saugbändertisch 96 der stillstehenden Stopptrommel 7 zu. Dort wird eine Vorderkante eines ersten angelegten Bogens 97 an den Vordermarken 8 parallel zur Drehachse 11 der Stopptrommel 7 ausgerichtet. Anschließend erfaßt die Saugziehmarke 6 den Bogen 97 und richtet diesen seitlich aus. Nach dem Ausrichten des Bogens 97 schließt das Greifersystem 12 der Stopptrommel 7 und die Stopptrommel 7 beschleunigt den Bogen 97 aus dem Stillstand auf umfangsgeschwindigkeit des Druckzylinders 14. Nach Erreichen der Umfangsgeschwindigkeit übergibt das Greifersystem 12 der Stopptrommel 7 den Bogen 97 an das erste Greifersystem 17 des Druckzylinders 14. Dieses fördert den Bogen 97 zu dem ersten Gummizylinder 21 und der Bogen 97 wird von der Druckfläche 23 des Gummizylinders 21 bedruckt. Zuvor hat die vom Farbwerk 49 beispielsweise mit schwarzer Druckfarbe eingefärbte Platte 41 des Formzylinders 33 ihr Druckbild an die Druckfläche 23 des Gummizylinders 21 übertragen. Der so mit einem ersten Druckbild versehene Bogen 97 und vom Greifersystem 17 gehaltene Bogen 97 wird zum zweiten Gummizylinder 22 transportiert. Dort wird der Bogen 97 von der zuvor mittels des Farbwerkes 52 und der Platte 43 des zweiten Formzylinders 34 mit einem zweiten Druckbild (beispielsweise in der Druckfarbe "Cyan") versehenen Druckfläche 26 mit dem zweiten Druckbild bedruckt.
Unterdessen passierte das zweite Greifersystem 18 des Druckzylinders 14 die Stopptrommel 7 ohne dabei einen Bogen aufzunehmen.
Das dritte Greifersystem 19 übernimmt nun einen zweiten Bogen 98 von dem zweiten Greifersystem 13 der Stopptrommel 7, der in der gleichen Weise wie der erste Bogen 97 der Stopptrommel 7 zugeführt und ausgerichtet wurde. Auch dieser Bogen 98 wird zuerst von der das Druckbild der Platte 41 tragenden Druckfläche 23 des ersten Gummizylinders 21 und dann von der das Druckbild der Platte 43 tragenden Druckfläche 26 des zweiten Gummizylinders 22 bedruckt.
Währenddessen wurde der ersten Bogen 97 an der Kettenradwelle 84 und an der Stopptrommel 7 vorbeigefördert, ohne das Greifersystem 17 zu öffnen.
Der Bogen 97 gelangt nun zum zweitenmal zu den Gummizylindern 21 und 22. Am ersten Gummizylinder 21 wird der Bogen 97 allerdings nun von der zweiten Druckfläche 24 mit dem dritten Druckbild bedruckt, das von der beispielsweise mit der Druckfarbe "Magenta" mittels des Farbwerkes 51 eingefärbten Platte 42 an die Druckfläche 24 übertragen wurde. Das vierte Druckbild wurde von der beispielsweise mit gelber Druckfarbe mittels des Farbwerkes 53 eingefärbten Platte 44 auf die zweite Druckfläche 27 des zweiten Gummizylinders 22 übertragen. Diese Druckfläche 44 bedruckt den Bogen 97 mit dem vierten Druckbild.
Das zweite Greifersystem 18 übernahm zwischenzeitlich von dem ersten Greifersystem 12 der Stopptrommel 7 einen dritten,Bogen 99, der nun ebenso wie der erste und zweite Bogen 97, 98 erstmalig von den Druckflächen 23 bzw. 26 der Gummizylinder 21 bzw. 22 bedruckt wird.
Der vollständig bedruckte, mit vier Druckbildern versehene erste Bogen 97 wird nach Ende des vierten Druckvorganges auch bei maximaler Formatlänge, z. B. 360 mm, von dem Kettengreifersystem 91 im Bereich der Kettenradwelle 84 übernommen. Hierbei öffnet das Greifersystem 17 erstmalig nach der übernahme des unbedruckten Bogens 97 von dem ersten Greifersystem 12 der Stopptrommel 7, der Bogen 97 wurde somit in einem Greiferschluß mit vier Druckbildern bedruckt. Dieses Kettengreifersystem 91 transportiert den Bogen 97 in dem Kettengreiferausleger 87 bis in den Bereich eines Stapels 101. Dort öffnet das Kettengreifersystem 91 und der Bogen 97 wird auf dem Stapel 101 abgelegt.
Das nun leere Greifersystem 17 übernimmt im Anschluß einen vierten Bogen 102 vom Greifersystem 12 der Stopptrommel 7.
Das zweite Greifersystem 18 transportiert den dritten, mit zwei Druckbildern bedruckten Bogen 99 an der Kettenradwelle 84 vorbei, während der zweite, inzwischen mit vier Druckbildern versehene Bogen 98 an das Kettengreifersystem 92 übergeben und zum Stapel 101 transportiert wird.
Diese beschriebenen Vorgänge wiederholen sich periodisch, so daß pro Umdrehung der Formzylinder 33, 34 bzw. der Gummizylinder 21, 22 jeweils ein mit vier Druckbildern bedruckter Bogen zum Kettengreiferausleger 87 gelangt und dort auf dem Stapel 101 abgelegt wird.

Die vorgenannten Nockengetriebe 75 für das An- und Abstellen der Farbauftragwalzen 54, 56, 57, 58 können auf jeder Seite beispielsweise jeweils im wesentlichen aus einem Paar Kurvenscheiben 106, 107 und zwei mit diesen zusammenwirkenden Kurvenrollen 108, 109 bestehen und werden beispielhaft anhand eines Nockengetriebes 75 des Formzylinders 33 beschrieben. Die Kurvenscheiben 106, 107 sind starr auf einem Zapfen 111 des jeweiligen, zugehörigen Formzylinders 33 befestigt und laufen mit diesem um. Eine Mantelfläche jeder Kurvenscheibe 106, 107 ist in Umfangsrichtung mit einer kreisbogenförmigen, auf die zugehörige Druckfläche 36, 37 angepaßten Vertiefung 112, 113 und einer gegenüberliegenden, kreisbogenförmigen Erhöhung 114, 116, die mittels sanfter, im Bereich eines Kanals des Formzylinders 33 liegender übergangskurven verbunden sind, versehen. Die Kurvenrollen 108, 109 sind beispielsweise auf einem Zapfen 117 bzw. 118 der Farbauftragwalze 54 bzw. 56 drehbar gelagert. Die Kurvenrollen 108, 109 beider mit einem Formzylinder 33 gefedert zusammenwirkender Farbauftragwalzen 54, 56 sind in axialer Richtung zueinander versetzt, so daß jeder Kurvenrolle 108, 109 eine Kurvenscheibe 106, 107 zugeordnet ist. Durch die Rotation der Kurvenscheiben 106, 107 mit dem Formzylinder 33 wirkt wechselnd die Erhöhung 114, 116 und die Vertiefung 112, 113 der jeweiligen Kurvenscheibe 106, 107 derart zusammen, daß während des Zusammenwirkens der Vertiefung 112, 113 mit der Kurvenrolle 108, 109 ein Anstellen und während des Zusammenwirkens der Erhöhung 114, 116 mit der Kurvenrolle 108, 109 ein Abheben der Farbauftragwalze 54, 56 von dem Formzylinder 33 erfolgt.

### Bezugszeichenliste

- 1: Schuppenanleger
- 2: Bogenanlage
- 3: Seitengestell
- 4: Seltengestell
- 5: -
- 6: Saugziehmarke
- 7: Bogenzuführeinrichtung, Stopptrommel
- 8: Vordermarke
- 9: Vordermarke
- 10: -
- 11: Drehachse (7)
- 12: Greifersystem (7)
- 13: Greifersystem (7)
- 14: Druckzylinder
- 15: -
- 16: Drehachse
- 17: Greifersystem (14)
- 18: Greitersystem (14)
- 19: Greifersystem (14)
- 20: -
- 21: Gummizylinder
- 22: Gummizylinder
- 23: Druckfläche (21)
- 24: Druckfläche (21)
- 25: -
- 26: Druckfläche (22)
- 27: Druckfläche (22)
- 28: Gummituch (21)
- 29: Gummituch (21)
- 30: -
- 31: Gummituch (22)
- 32: Gummituch (22)
- 33: Formzylinder
- 34: Formzylinder
- 35: -
- 36: Druckfläche (33)
- 37: Druckfläche (33)
- 38: Druckfläche (34)
- 39: Druckfläche (34)
- 40: -
- 41: Platte (33)
- 42: Platte (33)
- 43: Platte (34)
- 44: Platte (34)
- 45: -
- 46: Laser-Schreibsystem
- 47: Laser-Schreibsystem
- 48: Traverse
- 49: Farbwerk
- 50: -
- 51: Farbwerk
- 52: Farbwerk
- 53: Farbwerk
- 54: Farbauftragwalze
- 55: -
- 56: Farbauftragwalze
- 57: Farbauftragwalze
- 58: Farbauftragwalze
- 59: Rasterwalze
- 60: -
- 61: Rasterwalze
- 62: Rasterwalze
- 63: Rasterwalze
- 64: Kammerrakel
- 65: -
- 66: Kammerrakel
- 67: Kammerrakel
- 68: Kammerrakel
- 69: Auffangwanne
- 70: -
- 71: Arbeitsrakelblatt
- 72: Schließrakelblatt
- 73: Hebel
- 74: Hebel
- 75: Nockengetriebe
- 76: Hebel
- 77: Hebel
- 78: Arbeitszylinder
- 79: Arbeitszylinder
- 80: -
- 81: Arbeitszylinder
- 82: Arbeitszylinder
- 83: Kettenrad
- 84: Kettenradwelle
- 85: Zentrale (22; 14)
- 86: Kette
- 87: Kettengreiferausleger
- 88: Kettengreifersystem
- 89: Kettengreifersystem
- 90: Zentrale (84; 94)
- 91: Kettengreifersystem
- 92: Kettengreifersystem
- 93: Kettenradwelle, zweite
- 94: Stapel (1)
- 95: Kreisbogen (14)
- 96: Saugbändertisch
- 97: Bogen, erster
- 98: Bogen, zweiter
- 99: Bogen, dritter
- 100: Zentrale (7; 14)
- 101: Stapel (87)
- 102: Bogen, vierter
- 103: Greiferauflage (14)
- 104: Greiferauflage (14)
- 105: Greiferauflage (14)
- 106: Kurvenscheibe (75)
- 107: Kurvenscheibe (75)
- 108: Kurvenrolle (75)
- 109: Kurvenrolle (75)
- 110: -
- 111: Zapfen (33)
- 112: Vertiefung (106)
- 113: Vertiefung (107)
- 114: Erhöhung (106)
- 115: -
- 116: Erhöhung (107)
- 117: zapfen (54)
- 118: Zapfen (56)
- a: Abstand der Kettengreifersysteme (88; 89; 91; 92)
- d14: Durchmesser des Druckzylinders (14)
- d21: Durchmesser des Gummizylinders (21)
- d22: Durchmesser des Gummizylinders (22)
- d33: Durchmesser des Formzylinders (33)
- d34: Durchmesser des Formzylinders (34)
- d54: Durchmesser des Farbauftragwalze (54)
- d56: Durchmesser des Farbauftragwalze (56)
- d57: Durchmesser des Farbauftragwalze (57)
- d58: Durchmesser des Farbauftragwalze (58)
- d59: Durchmesser des Rasterwalze (59)
- d61: Durchmesser des Rasterwalze (61)
- d62: Durchmesser des Rasterwalze (62)
- d63: Durchmesser des Rasterwalze (63)
- l: Länge des Kreisbogens (95)
- Alpha: Winkel zwischen den Zentralen (90; 100)
- Beta: Winkel zwischen zwei Greifersystemen (17; 18)

## Patentansprüche

1. Bogenoffsetrotationsdruckmaschine für Mehrfarbendruck bestehend aus Formzylinder (33), Gummizylinder (21) und einem mit einer Mehrzahl von gesteuerten Greifersystemen (17; 18; 19) versehenen, zentralen Druckzylinder (14), wobei Formzylinder (33) und Gummizylinder (21) gleiche Durchmesser (d33 bzw. d21) und jeweils mindestens zwei Druckflächen (23; 24 bzw. 36; 37) aufweisen sowie die Anzahl der Greifersysteme (17; 18; 19) des Druckzylinders (14) ungleich der Anzahl der Druckflächen (36; 37) des Formzylinders (33) ist, wobei dem Druckzylinder (14) mindestens ein zweites, aus Formzylinder (34) und Gummizylinder (22) bestehendes Zylinderpaar zugeordnet ist und daß jeder Druckfläche (36; 37; 38; 39) mindestens ein Kurzfarbwerk (49; 51; 52; 53) zugeordnet ist, daß das Kurzfarbwerk (49; 51; 52; 53) jeweils eine Rasterwalze (61; 62; 63; 64), eine Kammerrakel (64; 66; 67; 68) und mindestens eine Farbauftragwalze (54; 56; 57; 58) aufweist.

2. Bogenoffsetrotationsdruckmaschine nach Anspruch 1, dadurch gekennzeichnet, daß auf dem Formzylinder (33; 34) laserbeschriftbare Platten (41; 42; 43; 44) angeordnet sind.

3. Bogenoffsetrotationsdruckmaschine nach den Ansprüchen 1 und 2, dadurch gekennzeichnet, daß jedem Formzylinder (33; 34) ein eigenes Laser-Schreibsystem (46; 47) zugeordnet ist.

4. Bogenoffsetrotationsdruckmaschine nach den Ansprüchen 1 und 2, dadurch gekennzeichnet, daß ein einziges Laser-Schreibsystem (46; 47) zur wahlweisen Bebilderung beider Formzylinder (33; 34) vorgesehen ist.

5. Bogenoffsetrotationsdruckmaschine nach den Ansprüchen 1 bis 4 dadurch gekennzeichnet, daß das Laser-Schreibsystem (46; 47) parallel zu seinem zugeordneten Formzylinder (33; 34) axial bewegbar angeordnet ist.

6. Bogenoffsetrotationsdruckmaschine nach den Ansprüchen 1 bis 4, dadurch gekennzeichnet, daß das Laser-Schreibsystem (46; 47) in axialer Richtung ortsfest angeordnet ist und mit einer derartigen Vielzahl von Lasern versehen ist, daß der jeweilige zugeordnete Formzylinder (33; 34) entlang seiner gesamten Länge gleichzeitig bebildert wird.

7. Bogenoffsetrotationsdruckmaschine nach Anspruch 1, dadurch gekennzeichnet, daß dem zentralen Druckzylinder (14) eine Bogenzuführeinrichtung (7) zugeordnet ist, daß diese Bogenzuführeinrichtung (7) derart antreibbar ist, daß nur jedem zweiten, steuerbaren Greifersystem (17; 18; 19) des Druckzylinders (14) ein Bogen (97; 98; 99; 102) zugeführt wird und die zuzuführenden Bogen (97; 98; 99; 102) aus dem Stillstand einstufig oder mehrstufig auf Umfangsgeschwindigkeit des Druckzylinders (14) beschleunigt werden.

8. Bogenoffsetrotationsdruckmaschine nach Anspruch 7, dadurch gekennzeichnet, daß diese Bogenzuführeinrichtung (7) als Stopptrommel (7) ausgeführt ist.

9. Bogenoffsetrotationsdruckmaschine nach Anspruch 8, dadurch gekennzeichnet, daß die Stopptrommel (7) am Umfang mit zwei um 180° versetzten Greifersystemen (12; 13) versehen ist.

10. Bogenoffsetrotationsdruckmaschine nach Anspruch 7, dadurch gekennzeichnet, daß zum Antrieb dieser Bogenzuführeinrichtung (7) ein eigener Elektroantrieb vorgesehen ist.

11. Bogenoffsetrotationsdruckmaschine nach Anspruch 1, dadurch gekennzeichnet, daß dem Druckzylinder (14) ein bogenabführendes Greifersystem (88; 89; 91; 92) derart zugeordnet ist, daß ein Bogen (97; 98; 99) mit maximaler Formatlänge erst nach Beendigung eines Druckvorganges zwischen Gummizylinder (22) und Druckzylinder (14) von diesem Greifersystem (88; 89; 91; 92) übernommen wird.

12. Bogenoffsetrotationsdruckmaschine nach Anspruch 1, dadurch gekennzeichnet, daß die Farbauftragwalze (54; 56; 57; 58) in ständigem Kontakt mit der zugeordneten Rasterwalze (61; 62; 63; 64) und wechselnd von dem Formzylinder (33; 34) an- und abstellbar, nur die jeweilige zugeordnete Druckfläche (36; 37; 38; 39) einfärbend, angeordnet ist.

13. Bogenoffsetrotationsdruckmaschine nach Anspruch 1, dadurch gekennzeichnet, daß das Kurzfarbwerk nur eine einzige Farbauftragwalze (54; 56; 57; 58) aufweist.

14. Bogenoffsetrotationsdruckmaschine nach Anspruch 13, dadurch gekennzeichnet, daß diese Farbauftragwalze (54; 56; 57; 58) direkt mit der Rasterwalze (59; 61; 62; 63) und der zugeordneten Druckfläche (36; 37; 38; 39) zusammenwirkend angeordnet ist.

15. Bogenoffsetrotationsdruckmaschine nach Anspruch 1, dadurch gekennzeichnet, daß die jeweilige Farbauftragwalze (54; 56; 57; 58) in um die zugeordnete Rasterwalze (61; 62; 63; 64) schwenkbaren Hebeln (73; 74; 76; 77) gelagert angeordnet ist.

## Claims

1. Sheet-fed offset rotary printing machine for multi-colour printing, consisting of a forme cylinder (33), a blanket cylinder (21) and a central impression cylinder (14) provided with a plurality of controlled gripper systems (17; 18; 19), the forme cylinder (33) and blanket cylinder (21) having identical diameters (d33 and d21) and in each case at least two printing surfaces (23; 24 and 36; 37), and a number of gripper systems (17; 18; 19) of the impression cylinder (14) being unequal to the number of printing surfaces (36; 37) of the forme cylinder (33), the impression cylinder (14) being assigned at least one second pair of cylinders consisting of a forme cylinder (34) and blanket cylinder (22), and that [sic] each printing surface (36; 37; 38; 39) is assigned at least one short inking unit (49; 51; 52; 53), that [sic] the short inking unit (49; 51; 52; 53) in each case has an engraved roller (61; 62; 63; 64), a closed metering unit (64; 66; 67; 68) and at least one ink applicator roller (54; 56; 57; 58).

2. Sheet-fed offset rotary printing machine according to Claim 1, characterized in that laser-inscribable plates (41; 42; 43; 44) are arranged on the forme cylinder (33; 34).

3. Sheet-fed offset rotary printing machine according to Claims 1 and 2, characterized in that each forme cylinder (33; 34) is assigned its own laser inscribing system (46,; 47).

4. Sheet-fed offset rotary printing machine according to Claims 1 and 2, characterized in that a single laser inscribing system (46; 47) for the selective imaging of both form cylinders (33; 34) is provided.

5. Sheet-fed offset rotary printing machine according to Claims 1 to 4, characterized in that the laser inscribing system (46; 47) is arranged so as to be axially movable parallel to its associated forme cylinder (33; 34).

6. Sheet-fed offset rotary printing machine according to Claims 1 to 4, characterized in that the laser inscribing system (46; 47) is arranged at a fixed location in the axial direction and is provided with a multiplicity of lasers such that the respective associated forme cylinder (33; 34) is simultaneously imaged along its entire length.

7. Sheet-fed offset rotary printing machine according to Claim 1, characterized in that the central impression cylinder (14) is assigned a sheet supply device (7), in that this sheet supply device (7) can be driven in such a way that a sheet (97; 98; 99; 102) is supplied only to every second controllable gripper system (17; 18; 19) of the impression cylinder (14) and the sheets (97; 98; 99; 102) to be supplied are accelerated from standstill in a single-stage or multistage manner to the circumferential speed of the impression cylinder (14).

8. Sheet-fed offset rotary printing machine according to Claim 7, characterized in that this sheet supply device (7) is designed as a stop drum (7).

9. Sheet-fed offset rotary printing machine according to Claim 8, characterized in that the stop drum (7) is provided on the circumference with two gripper systems (12; 13) offset at 180°.

10. Sheet-fed offset rotary printing machine according to Claim 7, characterized in that a specific electric drive is provided for driving this sheet supply device (7).

11. Sheet-fed offset rotary printing machine according to Claim 1, in that the impression cylinder (14) is assigned a sheet-discharging gripper system (88; 89; 91; 92), in such a way that a sheet (97; 98; 99) having the maximum format length is taken over by this gripper system (88; 89; 91; 92) only after the termination of a printing operation between the blanket cylinder (22) and impression cylinder (14) .

12. Sheet-fed offset rotary printing machine according to Claim 1, characterized in that the ink applicator roller (54; 56; 57; 58) is arranged in constant contact with the associated engraved roller (61; 62; 63; 64) and so as to be capable of being alternately thrown onto and off the forme cylinder (33; 34), so as to ink only the respective associated printing surface (36; 37; 38; 39).

13. Sheet-fed offset rotary printing machine according to Claim 1, characterized in that the short inking unit has only a single ink applicator roller (54; 56; 57; 58).

14. Sheet-fed offset rotary printing machine according to Claim 13, characterized in that this ink applicator roller (54; 56; 57; 58) is arranged so as to cooperate directly with the engraved roller (59; 61; 62; 63) and with the associated printing surface (36; 37; 38; 39).

15. Sheet-fed offset rotary printing machine according to Claim 1, characterized in that the respective ink applicator roller (54; 56; 57; 58) is arranged so as to be mounted in levers (73; 74; 76; 77) pivotable about the associated engraved roller (61; 62; 63; 64).

## Revendications

1. Machine à imprimer rotative à offset à feuilles pour impression polychrome constituée d'un cylindre porte-clichés (33), d'un cylindre porte-blanchet (21) et d'un cylindre d'impression (14) central doté d'une pluralité de systèmes de pinces (17; 18; 19) commandés, les cylindres porte-clichés (33) et les cylindres porte-blanchet (21) étant de même diamètre (d33 ou d21) et présentant chaque fois au moins deux surfaces d'impression (23; 24 respectivement 36; 37), et le nombre des systèmes à pinces (17; 18; 19) du cylindre d'impression (14) étant différent du nombre des surfaces d'impression (36; 37) du cylindre porte-clichés (33), où au cylindre d'impression (14) est associée au moins une paire de cylindres, constitués de cylindre porte-clichés (34) et de cylindre porte-blanchet (22), et en ce qu'à chaque surface d'impression (36; 37; 38; 39) est associé au moins un bloc d'encrage à encre courte (49; 51; 52; 53), et en ce que le bloc d'encrage à encre courte (49; 51; 52; 53) présente chaque fois un rouleau tramé (61; 62; 63; 64), une racle à chambre (64; 66; 67; 68) et au moins un rouleau toucheur d'encrage (54; 56; 57; 58).

2. Machine à imprimer rotative à offset à feuilles selon la revendication 1, caractérisée en ce que des plaques (41; 42; 43; 44) inscriptibles par laser sont disposées sur le cylindre porte-clichés (33; 34).

3. Machine à imprimer rotative à offset à feuilles selon les revendications 1 et 2, caractérisée en ce qu'un système d'écriture laser (46; 47) propre est associé à chaque cylindre porte-clichés (33; 34).

4. Machine à imprimer rotative à offset à feuilles selon les revendications 1 et 2, caractérisée en ce qu'un système d'écriture laser (46; 47) unique est prévu pour effectuer l'illustration à volonté des deux cylindres porte-clichés (33; 34).

5. Machine à imprimer rotative à offset à feuilles selon les revendications 1 à 4, caractérisée en ce que le système d'écriture laser (46; 47) est disposé de façon déplaçable axialement, parallèlement à son cylindre porte-clichés (33; 34) associé.

6. Machine à imprimer rotative à offset à feuilles selon les revendications 1 à 4, caractérisée en ce que le système d'écriture laser (46; 47) est disposé localement fixe en direction axiale et doté d'une pluralité de lasers de manière que le cylindre porte-clichés (33; 34) associé respectif soit illustré simultanément sur toute sa longueur.

7. Machine à imprimer rotative à offset à feuilles selon la revendication 1, caractérisée en ce qu'un dispositif d'alimentation en feuilles (7) est associé au cylindre d'impression central (14), en ce que ce dispositif d'alimentation en feuilles (7) est susceptible d'être entraîné de manière que, seulement à chaque deuxième système à pinces (17; 18; 19), pouvant être commandé, du cylindre d'impression (14), est amenée une feuille (97; 98; 99; 102) et les feuilles (97; 98; 99; 102) qui sont amenées sont accélérées de l'état stationnaire, en une étape ou en plusieurs étapes, pour atteindre la vitesse périphérique du cylindre d'impression (14).

8. Machine à imprimer rotative à offset à feuilles selon la revendication 7, caractérisée en ce que ce dispositif d'alimentation en feuilles (7) est réalisé sous la forme d'un tambour à butée (7).

9. Machine à imprimer rotative à offset à feuilles selon la revendication 8, caractérisée en ce que le tambour à butée (7) est doté sur sa périphérie de deux systèmes de pinces (12; 13) décalés de 180°.

10. Machine à imprimer rotative à offset à feuilles selon la revendication 7, caractérisée en ce qu'un entraînement électrique propre est prévu pour entraîner ce dispositif d'alimentation en feuilles (7).

11. Machine à imprimer rotative à offset à feuilles selon la revendication 1, caractérisée en ce qu'un système à pinces (88; 89; 91; 92) évacuant les feuilles est associé au cylindre d'impression (14), de manière qu'une feuille (97; 98; 99) d'une longueur de format maximale, après achèvement d'un processus d'impression entre un cylindre porte-blanchet (22) et un cylindre porte-clichés (14), soit prise en charge par ce système à pinces (88; 89; 91; 92).

12. Machine à imprimer rotative à offset à feuilles selon la revendication 1, caractérisée en ce que le rouleau toucheur d'encrage (54; 56; 57; 58) est disposé en contact permanent avec le rouleau tramé (61; 62; 63; 64) associé et est susceptible d'être appliqué et dégagé alternativement du cylindre porte-clichés (33; 34), en n'encrant chaque fois que la surface d'impression (36; 37; 38; 39) associée respective.

13. Machine à imprimer rotative à offset à feuilles selon la revendication 1, caractérisée en ce que le bloc d'encrage à encre courte ne présente qu'un seul rouleau toucheur d'encrage (54; 56; 57; 58).

14. Machine à imprimer rotative à offset à feuilles selon la revendication 13, caractérisée en ce que ce rouleau toucheur d'encrage (54; 56; 57; 58) est disposé en coopération directe avec le rouleau tramé (59; 61; 62; 63) et la surface d'impression (36; 37; 38; 39) associée.

15. Machine à imprimer rotative à offset à feuilles selon la revendication 1, caractérisée en ce que le rouleau toucheur d'encrage (54; 56; 57; 58) respectif est monté dans des leviers (73; 74; 76; 77) susceptibles de pivoter autour du rouleau tramé (61; 62; 63; 64) associé.
